# EUROPÄISCHE PATENTSCHRIFT

(11) **EP 2 132 288 B1**
(45) Veröffentlichungstag und Bekanntmachung des Hinweises auf die Patenterteilung: **12.09.2012**
(21) Anmeldenummer: 08717747.3
(22) Anmeldetag: 13.03.2008
(51) Int. Cl.: C11D 1/10, C11D 1/62, C11D 3/00, C11D 3/02, C11D 3/20, C11D 3/28, C11D 3/30, C11D 3/36, C11D 3/37, C11D 3/39

(54) **BLEICHMITTELHALTIGES WASCH- ODER REINIGUNGSMITTEL**
DETERGENT COMPOSITION CONTAINING BLEACHING AGENT
COMPOSITION DÉTERGENTE CONTENANT UN AGENT DE BLANCHIMENT

(30) Priorität: 04.04.2007 DE 102007016709; 27.11.2007 DE 102007057351
(43) Veröffentlichungstag der Anmeldung: 16.12.2009
(73) Patentinhaber: Henkel AG & Co. KGaA, 40589 Düsseldorf (DE)
(72) Erfinder: SCHMIEDEL, Peter, 40599 Düsseldorf (DE); SCHOLL, Elke, 40489 Düsseldorf (DE); RYBINSKI VON, Wolfgang, 40593 Düsseldorf (DE); ROSENKRANZ, Christian, 40231 Düsseldorf (DE); HÖLSKEN, Sören, 40589 Düsseldorf (DE); GUCKENBIEHL, Bernhard, 50769 Köln (DE)
(86) Internationale Anmeldenummer: PCT/EP2008/053003
(87) Internationale Veröffentlichungsnummer: WO 2008/122478

(56) Entgegenhaltungen:
- EP-A- 0 852 259
- EP-A- 1 717 302
- WO-A-2004/053038
- WO-A-2006/120405
- GB-A- 2 323 371
- US-A1- 2004 033 921

## Beschreibung

Die vorliegende Patentanmeldung betrifft Wasch- oder Reinigungsmittel, die Persäureteilchen und Korrosionsinhibitor enthalten.

Phthalimidoperoxoalkansäuren, wie zum Beispiel 6-Phthalimidoperoxohexansäure (PAP) sind hocheffiziente Bleichmittel. Ihr Einsatz in festen wie auch in flüssigen Wasch- oder Reinigungsmitteln ist verschiedentlich vorgeschlagen worden.

Bei Verwendung phthalimidoperoxoalkansäurehaltiger Waschmittelformulierungen können in handelsüblichen Waschmaschinen allerdings nach etwa mindestens 50 Waschzyklen Korrosionsspuren gefunden werden, die oft an den Halterungen der Heizstäbe und an den Heizstäben selbst gefunden werden, und zwar weitgehend unabhängig davon, ob es sich um vernickeltes Material handelt. Insbesondere bei vernickelten Heizstäben kann es dazu kommen, dass zunächst die Ni-Schicht der vernickelten Heizstäbe unmittelbar an der Kontaktstelle mit der Halterung aus Cr-Stahl beziehungsweise Edelstahl wie zum Beispiel Nirosta® 4301 abgetragen wird. Um diese Stelle herum kann sich ein bräunlicher "Hof" befinden, bei dem es sich mutmaßlich um Rost handelt. Ebenso tritt Rost oft an der Heizstabhalterung in unmittelbarer Nähe der Kontaktstelle auf. Der Heizstab selbst kann mit kleinen, bräunlichen Verfärbungen überzogen sein, die jedoch an anderen Stellen normalerweise bei weitem nicht so stark ausgeprägt sind wie an der Kontaktstelle zur Halterung. Beim Auftreten derartiger Korrosionserscheinungen muss mit einem vorzeitigen Ausfall des Heizstabes gerechnet werden. Sinngemäß der gleiche Korrosionseffekt ergibt sich auch in Geschirrspülmaschinen.

In EDX-Messungen an Stahlstücken, die mit phthalimidoperoxoalkansäurefreier und zum Vergleich mit phthalimidoperoxoalkansäurehaltiger Waschlauge behandelt wurden, lässt sich nach Behandlung mit phthalimidoperoxoalkansäurehaltiger Flotte Stickstoff auf der Metalloberfläche nachweisen. Daraus ergibt sich die Folgerung, dass Phthalimidoperoxoalkansäuren eine Affinität zur Metalloberfläche haben und auf dieser adsorbieren.

Das Korrosionspotential zwischen Nickel und Stahl in einer phthalimidoperoxoalkansäurehaltigen Waschflotte ist zeitabhängig. Diese zeitliche Änderung des Potentials kann auf den Abbau der Phthalimidoperoxoalkansäure zurückzuführen sein.

Ohne auf diese Theorie festgelegt werden zu wollen, ist möglicherweise diese Adsorption der Phthalimidoperoxoalkansäure auf der Metalloberfläche die Ursache für die korrosive Wirkung, da hierbei das Oxidationsmittel Phthalimidoperoxoalkansäure unmittelbar an der Oberfläche der Kathode in einer hohen Konzentration vorliegt.

Überraschenderweise wurde gefunden, dass sich dieses Problem durch den Einsatz beliebiger bekannter Korrosionsinhibitoren keineswegs lösen läßt.

Gegenstand der vorliegenden Erfindung, die hier Abhilfe schaffen will, ist ein bleichmittelhaltiges Wasch- oder Reinigungsmittel, enthaltend eine teilchenförmige Phthalimidoperoxoalkansäure und Zn-Ionen, Zusätzlich kann es einen Wirkstoff ausgewählt aus der Gruppe umfassend Benzotriazol, Nitrat-lonen, Phosphonocarbonsäuren, Phosphonsäuren, Phosphate, Polyasparaginsäuren, Fettamine, Tenside mit stickstoffhaltigen Kopfgruppen und deren Mischungen, aufweist. Anstelle der genannten Säuren oder zusätzlich zu diesen können auch deren Salze, insbesondere Ammonium-, Alkylammonium-, Hydroxyalkylammonium- und/oder Alkalisalze aufweisen.

Zn-lonen werden in Form wasserlöslicher Zn-Salze, beispielsweise Zinkacetat, Zinknitrat und/oder Zinksulfat, eingebracht. Diese werden in bevorzugten Ausführungsformen der Erfindung mit mindestens einem weiteren der genannten Wirkstoffe kombiniert, wobei im Fall der genannten Säuren die Kombination auch durch den Einsatz der entsprechenden Zinksalze verwirklicht werden kann. Die Konzentration des Zinksalzes in der Wasch- beziehungsweise Reinigungsflotte liegt vorzugsweise im Bereich von 1 ppm bis 500 ppm, insbesondere von 10 ppm bis 200 ppm. Ein erfindungsgemäßes Mittel enthält vorzugsweise 0,05 Gew.-% bis 4 Gew.-%, insbesondere 0,2 Gew.-% bis 2 Gew.-% Zinksalz.

Nitrat kann zum Beispiel über das genannte Zink-Nitrat oder als Alkalisalz, zum Beispiel Natriumnitrat, in das erfindungsgemäße Mittel eingebracht werden.

Phosphonocarbonsäuren können eine oder mehrere Carbonsäurefunktionalitäten aufweisen. Überdies können sie weitere Funktionalitäten, wie zum Beispiel N-Oxid-, Amino- und/oder Hydroxylgruppen, beinhalten. Zu bevorzugten Phosphonocarbonsäuren gehören 2-Hydroxyphosphonoessigsäure und 2-Phosphonobutan-1,2,4-tricarbonsäure. In erfindungsgemäßen Mitteln sind vorzugsweise bis zu 10 Gew.-%, insbesondere 2 Gew.-% bis 4 Gew.-% Phosphonocarbonsäure enthalten.

Auch die einsetzbaren Phosphonsäuren können weitere Funktionalitäten, wie zum Beispiel N-Oxid-, Amino- und/oder Hydroxylgruppen, beinhalten. Zu den bevorzugten Phosphonäuren gehören (1-Hydroxyethyliden)-diphosphonsäure, Amino-Tri(Methylenphosphonsäure), Ethylendiamin-Tetra(Methylenphosphonsäure) und/oder Diethylenetriamin-Penta(Methylenphosphonsäure) und die N-Oxide der genannten stickstoffhaltigen Verbindungen. In erfindungsgemäßen Mitteln sind vorzugsweise bis zu 10 Gew.-%, insbesondere 2 Gew.-% bis 4 Gew.-% Phosphonsäure enthalten. Geeignete Phosphonsäuren, Mischungen von Phosphonsäuren und/oder deren Salze sind kommerziell erhältlich, z.B. unter der Bezeichnung Cublen® MA von der Firma Zschimmer & Schwarz (Deutschland) oder unter der Bezeichnung Aquacid® 1084 EX von der Firma Aquapharm Chemical (Indien).

Zu den bevorzugten Phosphaten gehören Orthophosphat, Pyrophosphat, Triphosphat und Polyphosphate. Sie weisen übliche Gegenkationen, vorzugsweise Alkalimetallionen wie Natrium und/oder Kalium auf. Phosphate sind in erfindungsgemäßen Mitteln vorzugsweise in Mengen bis zu 40 Gew.-%, insbesondere von 2 Gew.-% bis 20 Gew.-% enthalten. Polyasparaginsäure ist beispielsweise unter der Bezeichnung Baypure® CX kommerziell erhältlich.

Fettamine sind Stickstoffanaloga der Fettalkohole. Sie werden großtechnisch durch Ammonolyse von Fettalkoholen oder aus Fettsäuren über die Stufe der Fettsäurenitrile hergestellt. Die Hydrierung der Fettsäurenitrile führt je nach Wahl der Reaktionsbedingungen zum primären Fettamin oder zu symmetrischen sekundären und tertiären Fettaminen.

Unter den Tensiden mit stickstoffhaltigen Kopfgruppen sind Trimethylfettalkylammoniumverbindungen und die Alkylsarkosinate besonders bevorzugt.

In festen erfindungsgemäßen Mitteln kommt neben den genannten Substanzklassen auch der Einsatz von Mercapto-Verbindungen wie Mercaptobenzothiazol in Frage. In flüssigen Mitteln können diese eingesetzt werden, wenn das Mittel aus mehreren getrennt voneinander aufbewahrten Teilzusammensetzungen besteht und sie in einer Teilzusammensetzung vorliegen, die frei von Phthalimidoperoxoalkansäure ist.

Es entspricht besonders bevorzugten Ausführungsformen, wenn das erfindungsgemäße Mittel 0,05 Gew.-% bis 10 Gew.-%, vorzugsweise 0,1 Gew.-% bis 5 Gew.-%, vorteilhafterweise 0,2 Gew.-% bis 4 Gew.-%, insbesondere 0,3 Gew.-% bis 3 Gew.-% an genanntem Wirkstoff enthält, wobei die Angabe Gew.-% auf das gesamte Mittel bezogen ist.

Die Konzentration des genannten Wirkstoffs in der Waschflotte beträgt vorzugsweise zumindest 2 ppm, liegt vorteilhafterweise im Bereich von 5 ppm bis 300 ppm, weiter vorteilhaft im Bereich von 10 ppm bis 250 ppm, insbesondere im Bereich von 20 ppm bis 200 ppm.

Neben den zu-Ionen kann ein erfindungsgemäßes Mittel in bevorzugten Ausführungsformen zusätzlich Polycarboxylat enthalten. Polycarboxylate sind vorzugsweise in Mengen von 0,5 Gew.-% bis 15 Gew.-%, besonders bevorzugt 1 Gew.-% bis 10 Gew.-%, vorteilhafterweise 2 Gew.-% bis 8 Gew.-%, insbesondere 3 Gew.-% bis 6 Gew.-% in dem Mittel enthalten, Gew.-% bezogen auf das gesamte Mittel.

Die Konzentrationen der Polycarboxlate in der Waschflotte liegt vorzugsweise zumindest bei 40 ppm, vorteilhafterweise im Bereich von 50 ppm bis 500 ppm, weiter vorteilhaft im Bereich von 100 ppm bis 400 ppm, insbesondere im Bereich von 150 ppm bis 300 ppm

Geeignete Polycarboxylate sind beispielsweise die Alkalimetallsalze der Polyacrylsäure oder der Polymethacrylsäure, beispielsweise solche mit einer gewichtsmittleren Molmassen M_{w} von 500 bis 70 000 g / mol, wobei vor allem solche Polycarboxylate zu bevorzugen sind, welche eine niedrige Molmasse M_{w} aufweisen, vorzugsweise kleiner 40000 g/mol.

Nach einer bevorzugten Ausführungsform der Erfindung sind solche Polycarboxylate bevorzugt, welche gewichtsmittlere Molmassen M_{w} im Bereich kleiner 40000 g/mol, vorteilhafterweise kleiner 30000 g/mol, vorzugsweise kleiner 20000, bevorzugt im Bereich von 1000 bis 15000 g/mol, insbesondere im Bereich von 2000 bis 10000 g/mol aufweisen.

Bei den für die Polycarboxylate angegebenen Molmassen handelt es sich im Sinne dieser Schrift um gewichtsmittlere Molmassen M_{w} der jeweiligen Säureform, die grundsätzlich mittels Gelpermeationschromatographie (GPC) bestimmt wurden, wobei ein UV-Detektor eingesetzt wurde. Die Messung erfolgte dabei gegen einen externen Polyacrylsäure-Standard, der aufgrund seiner strukturellen Verwandtschaft mit den untersuchten Polymeren realistische Molgewichtswerte liefert. Diese Angaben weichen deutlich von den Molgewichtsangaben ab, bei denen Polystyrolsulfonsäuren als Standard eingesetzt werden. Die gegen Polystyrolsulfonsäuren gemessenen Molmassen sind in der Regel deutlich höher als die in dieser Schrift angegebenen Molmassen.

Mit dem Begriff der Polycarboxylate sind auch copolymere Polycarboxylate, insbesondere solche der Acrylsäure mit Methacrylsäure und der Acrylsäure oder Methacrylsäure mit Maleinsäure umfaßt. Geeignet sind z.B. Copolymere der Acrylsäure mit Maleinsäure, die 50 bis 90 Gew.-% Acrylsäure und 50 bis 10 Gew.-% Maleinsäure enthalten.

-Zur Verbesserung der Wasserlöslichkeit können die Polycarboxylate auch Allylsulfonsäuren, wie beispielsweise Allyloxybenzolsulfonsäure und Methallylsulfonsäure, als Monomer enthalten.

Einsetzbar sind auch biologisch abbaubare Polymere aus mehr als zwei verschiedenen Monomereinheiten, die als Monomere Salze der Acrylsäure und der Maleinsäure sowie z.B. Vinylalkohol bzw. Vinylalkohol-Derivate oder als Monomere Salze der Acrylsäure und der 2-Alkylallylsulfonsäure sowie z.B. Zuckerderivate enthalten.

Es ist besonders bevorzugt, wenn als Polycarboxylate Polyacrylate (also Homopolymere und/oder Copolymere der Acrylsäure) im erfindungsgemäßen Mittel enthalten sind, vorzugsweise solche mit gewichtsmittlere Molmassen M_{w} im Bereich kleiner 40000 g/mol, vorteilhafterweise kleiner 30000 g/mol, vorzugsweise kleiner 20000, bevorzugt im Bereich von 1000 bis 15000 g/mol, insbesondere im Bereich von 2000 bis 10000 g/mol, wobei die Molmassen über Gelpermeationschromatographie, wie oben angegeben, bestimmt wurden. Dies entspricht einer besonders bevorzugten Ausführungsform. Geeignete Polyacrylate sind kommerziell erhältlich, beispielsweise Sokalan® PA 25 Cl oder Sokalan® PA 30 CI, beides sind Handelsprodukte der BASF AG.

Der Gehalt an Phthalimidoperoxoalkansäure beträgt in den erfindungsgemäßen Mitteln vorzugsweise 0,5 Gew.-% bis 25 Gew.-%, insbesondere 1 Gew.-% bis 20 Gew.-% und besonders bevorzugt 1,5 % bis 15 Gew.-%, Gew.-% bezogen auf das gesamte Mittel.

Die Konzentration der Phthalimidoperoxoalkansäure in der Waschflotte beträgt vorzugsweise zumindest 5 ppm, liegt aber vorteilhafterweise im Bereich von 10 ppm bis 400 ppm, vorzugsweise im Bereich von 20 ppm bis 300 ppm, insbesondere im Bereich von 30 ppm bis 200 ppm.

Die Phthalimidoperoxoalkansäure kann in bekannter Weise unter Einsatz inerter Trägermaterialien in Teilchenform konfektioniert worden sein; vorzugsweise wird sie in umhüllter Form eingesetzt. Beispielsweise kommen 4-Phthalimidoperoxobutansäure, 5-Phthalimidoperoxopentansäure, 6-Phthalimidoperoxohexansäure, 7-Phthalimidoperoxoheptansäure, N,N'-terephthaloyl-di-6-amino-peroxohexansäure und Mischungen aus diesen in Betracht. Zu den bevorzugten Phthalimidoperoxoalkansäuren gehört 6-Phthalimidoperoxohexansäure (PAP).

Gewünschtenfalls können die im erfindungsgemäßen Mittel enthaltenen Phthalimidoperoxoalkansäureteilchen gecoatet sein. Dabei ist wichtig, dass das Coatingmaterial unter den Anwendungsbedingungen des Mittels (bei höherer Temperatur, sich durch Verdünnung mit Wasser veränderndem pH-Wert, oder ähnlichem) die umhüllte Peroxocarbonsäure freigibt. Ein bevorzugtes Coatingmaterial ist eines, das zumindest anteilsweise aus gesättigter Fettsäure besteht. Die Kettenlänge der Fettsäure ist dabei vorzugsweise größer als C₁₂, insbesondere bevorzugt ist Stearinsäure. Ein weiteres bevorzugtes Coatingmaterial ist Paraffin.

Ein Umhüllungsmaterial wird, falls vorhanden, vorzugsweise in solchen Mengen auf die teilchenförmige Peroxocarbonsäure aufgebracht, dass die umhüllten Peroxocarbonsäureteilchen zu 1 Gew.-% bis 50 Gew.-% aus dem Umhüllungsmaterial bestehen. Die Durchmesser der umhüllten Peroxocarbonsäureteilchen liegen dabei vorzugsweise im Bereich von 100 µm bis 4000 µm; man geht daher von entsprechend feinteiligerem Peroxocarbonsäurematerial aus und überzieht es mit dem Umhüllungsmaterial. Vorzugsweise geht man dabei so vor, dass man eine Wirbelschicht der zu umhüllenden Peroxocarbonsäureteilchen mit einer Lösung oder Aufschlämmung, vorzugsweise einer wäßrigen Lösung, oder einer Schmelze des Umhüllungsmaterials besprüht, falls vorhanden dabei das Lösungs- beziehungsweise Aufschlämmungsmittel, vorzugsweise Wasser, durch Verdampfen entfernt oder das geschmolzene Umhüllungsmaterial durch Abkühlen verfestigt und die umhüllten Peroxocarbonsäureteilchen in im Prinzip üblicher Weise aus der Wirbelschicht austrägt. Bei der angesprochenen Umhüllung mit Fettsäuren und/oder Paraffin bevorzugt ist ein Schmelzcoating.

Neben den genannten Wirkstoffen und den Peroxocarbonsäureteilchen kann ein erfindungsgemäßes Wasch- oder Reinigungsmittel alle in solchen Mitteln üblichen Inhaltsstoffe, wie beispielsweise Tensid, Builder, Enzyme und weitere Hilfsstoffe wie soil repellants, Verdickungsmittel, Farb- und Duftstoffe oder ähnliches enthalten.

In einer bevorzugten Ausführungsform enthält es nichtionische Tenside sowie gegebenenfalls anionische Tenside, kationische Tenside und/oder Amphotenside.

Als anionische Tenside werden bevorzugt Tenside vom Sulfonattyp, Alk(en)ylsulfate, alkoxylierte Alk(en)ylsulfate, Estersulfonate und/oder Seifen eingesetzt.

Als Tenside vom Sulfonat-Typ kommen vorzugsweise C₉-C₁₃-Alkylbenzolsulfonate, Olefinsulfonate, d. h. Gemische aus Alken- und Hydroxyalkansulfonaten sowie Disulfonaten, wie man sie beispielsweise aus C₁₂-C₁₈-Monoolefinen mit end- oder innenständiger Doppelbindung durch Sulfonieren mit gasförmigem Schwefeltrioxid und anschließende alkalische oder saure Hydrolyse der Sulfonierungsprodukte erhält, in Betracht.

Als Alk(en)ylsulfate werden die Alkali- und insbesondere die Natriumsalze der Schwefelsäurehalbester der C₁₀-C₁₈-Fettalkohole beispielsweise aus Kokosfettalkohol, Talgfettalkohol, Lauryl-, Myristyl-, Cetyl - oder Stearylalkohol oder der C₈-C₂₀-Oxoalkohole und diejenigen Halbester sekundärer Alkohole dieser Kettenlänge bevorzugt. Weiterhin bevorzugt sind Alk(en)ylsulfate der genannten Kettenlänge, welche einen synthetischen, auf petrochemischer Basis hergestellten geradkettigen Alkylrest enthalten. Aus waschtechnischem Interesse sind C₁₂-C₁₆-Alkylsulfate und C₁₂-C₁₅-Alkylsulfate sowie C₁₄-C₁₅-Alkylsulfate und C₁₄-C₁₆-Alkylsulfate insbesondere bevorzugt. Auch 2,3-Alkylsulfate, welche beispielsweise als Handelsprodukte der Shell Oil Company unter dem Namen DAN^{®} erhalten werden können, sind geeignete Aniontenside.

Auch die Schwefelsäuremonoester der mit 1 bis 6 Mol Ethylenoxid ethoxylierten geradkettigen oder verzweigten C₇-C₂₁-Alkohole, wie 2-methylverzweigte C₉-C₁₁-Alkohole mit im Durchschnitt 3,5 Mol Ethylenoxid (EO) oder C₁₂-C₁₈-Fettalkohole mit 1 bis 4 EO, sind geeignet. Sie werden in Waschmitteln aufgrund ihres hohen Schaumverhaltens üblicherweise nur in relativ geringen Mengen, beispielsweise in Mengen von 0 bis 5 Gew.-% eingesetzt.

Geeignet sind auch die Ester von α-Sulfofettsäuren (Estersulfonate), z.B. die α-sulfonierten Methylester der hydrierten Kokos-, Palmkern- oder Talgfettsäuren.

Als weitere anionische Tenside kommen insbesondere Seifen in Betracht. Geeignet sind insbesondere gesättigte Fettsäureseifen, wie die Salze der Laurinsäure, Myristinsäure, Palmitinsäure, Stearinsäure, hydrierten Erucasäure und Behensäure sowie insbesondere aus natürlichen Fettsäuren, z. B. Kokos-, Palmkern- oder Talgfettsäuren, abgeleitete Seifengemische. Insbesondere sind solche Seifengemische bevorzugt, die zu 50 bis 100 Gew.-% aus gesättigten C₁₂-C₂₄-Fettsäureseifen und zu 0 bis 50 Gew.-% aus Olsäureseife zusammengesetzt sind.

Eine weitere Klasse von Aniontensiden ist die durch Umsetzung von Fettalkoholethoxylaten mit Natriumchloracetat in Gegenwart basischer Katalysatoren zugängliche Klasse der Ethercarbonsäuren. Sie haben die allgemeine Formel: RO-(CH₂-CH₂-O)ₚ-CH₂-COOH mit R = C₁-C₁₈ und p = 0,1 bis 20. Ethercarbonsäuren sind wasserhärteunempfindlich und weisen ausgezeichnete Tensideigenschaften auf.

Kationaktive Tenside enthalten den die Oberflächenaktivität bedingenden hochmolekularen hydrophoben Rest bei Dissoziation in wässriger Lösung im Kation. Wichtigste Vertreter der Kationtenside sind die quartären Ammoniumverbindungen der allgemeinen Formel: (R¹R²R³R⁴N⁺)X⁻. Dabei steht R₁ für C₁-C₈-Alk(en)yl, R² bis R⁴ unabhängig voneinander für CₙH₂ₙ₊₁₋ₚ₋ₓ-(Y¹(CO)R⁵)ₚ-(Y²H)ₓ, wobei n für ganze Zahlen ohne 0 steht und p und x für ganze Zahlen oder 0 stehen. Y¹ und Y² stehen unabhängig voneinander für O, N oder NH. R⁵ bezeichnet eine C₃-C₂₃-Alk(en)ylkette. X ist ein Gegenion, das bevorzugt aus der Gruppe der Alkylsulfate und Alkylcarbonate ausgewählt ist. Besonders bevorzugt sind Kationtenside, bei denen die Stickstoff-Gruppe mit zwei-langen Acyl- und zwei kurzen Alk(en)yl-Resten substituiert ist.

Amphotere oder ampholytische Tenside weisen mehrere funktionelle Gruppen auf, die in wäßriger Lösung ionisieren können und dabei - je nach Bedingungen des Mediums - den Verbindungen anionischen oder kationischen Charakter verleihen. In der Nähe des isoelektrischen Punktes bilden die Amphotenside innere Salze, wodurch sie in Wasser schwer- oder unlöslich werden können. Amphotenside werden in Ampholyte und Betaine unterteilt, wobei letztere in Lösung als Zwitterionen vorliegen. Ampholyte sind amphotere Elektrolyte, d. h. Verbindungen, die sowohl saure als auch basische hydrophile Gruppen besitzen und sich also je nach Bedingung sauer oder basisch verhalten. Als Betaine bezeichnet man Verbindungen mit der Atomgruppierung R₃N⁺-CH₂-COO⁻, die typische Eigenschaften von Zwitterionen zeigen.

Als nichtionische Tenside werden vorzugsweise alkoxylierte und/oder propoxylierte, insbesondere primäre Alkohole mit vorzugsweise 8 bis 18 C-Atomen und durchschnittlich 1 bis 12 Mol Ethylenoxid (EO) und/oder 1 bis 10 Mol Propylenoxid (PO) pro Mol Alkohol eingesetzt. Besonders bevorzugt sind C₈-C₁₆-Alkoholalkoxylate, vorteilhafterweise ethoxylierte und/oder propoxylierte C₁₀-C₁₅-Alkoholalkoxylate, insbesondere C₁₂-C₁₄-Alkoholalkoxylate, mit einem Ethoxylierungsgrad zwischen 2 und 10, vorzugsweise zwischen 3 und 8, und/oder einem Propoxylierungsgrad zwischen 1 und 6, vorzugsweise zwischen 1,5 und 5. Die angegebenen Ethoxylierungs- und Propoxylierungsgrade stellen statistische Mittelwerte dar, die für ein spezielles Produkt eine ganze oder eine gebrochene Zahl sein können. Bevorzugte Alkoholethoxylate und -propoxylate weisen eine eingeengte Homologenverteilung auf (narrow range ethoxylates/propoxylates, NRE/NRP). Zusätzlich zu diesen nichtionischen Tensiden können auch Fettalkohole mit mehr als 12 EO eingesetzt werden. Beispiele hierfür sind (Talg-) Fettalkohole mit 14 EO, 16 EO, 20 EO, 25 EO, 30 EO oder 40 EO.

Außerdem können als weitere nichtionische Tenside auch Alkylglycoside der allgemeinen Formel RO(G)ₓ, z. B. als Compounds, besonders mit anionischen Tensiden, eingesetzt werden, in der R einen primären geradkettigen oder methylverzweigten, insbesondere in 2-Stellung methylverzweigten aliphatischen Rest mit 8 bis 22, vorzugsweise 12 bis 18 C-Atomen bedeutet und G das Symbol ist, das für eine Glycoseeinheit mit 5 oder 6 C-Atomen, vorzugsweise für Glucose, steht. Der Oligomerisierungsgrad x, der die Verteilung von Monoglycosiden und Oligoglycosiden angibt, ist eine beliebige Zahl zwischen 1 und 10; vorzugsweise liegt x bei 1,1 bis 1,4.

Eine weitere Klasse bevorzugt eingesetzter nichtionischer Tenside, die entweder als alleiniges nichtionisches Tensid oder in Kombination mit anderen nichtionischen Tensiden, insbesondere zusammen mit alkoxylierten Fettalkoholen und/oder Alkylglycosiden, eingesetzt werden, sind alkoxylierte, vorzugsweise ethoxylierte oder ethoxylierte und propoxylierte Fettsäurealkylester, vorzugsweise mit 1 bis 4 Kohlenstoffatomen in der Alkylkette, insbesondere Fettsäuremethylester. Besonders bevorzugt sind C₁₂-C₁₈-Fettsäuremethylester mit durchschnittlich 3 bis 15 EO, insbesondere mit durchschnittlich 5 bis 12 EO.

Auch nichtionische Tenside vom Typ der Aminoxide, beispielsweise N-Kokosalkyl-N,N-dimethyl-aminoxid und N-Talgalkyl-N,N-dihydroxyethylaminoxid, und der Fettsäurealkanolamide können geeignet sein. Die Menge dieser nichtionischen Tenside beträgt vorzugsweise nicht mehr als die der ethoxylierten Fettalkohole, insbesondere nicht mehr als die Hälfte davon.

Als weitere Tenside kommen sogenannte Gemini-Tenside in Betracht. Hierunter werden im allgemeinen solche Verbindungen verstanden, die zwei hydrophile Gruppen und zwei hydrophobe Gruppen pro Molekül besitzen. Diese Gruppen sind in der Regel durch einen sogenannten "Spacer" voneinander getrennt. Dieser Spacer ist in der Regel eine Kohlenstoffkette, die lang genug sein sollte, dass die hydrophilen Gruppen einen ausreichenden Abstand haben, damit sie unabhängig voneinander agieren können. Derartige Tenside zeichnen sich im Allgemeinen durch eine ungewöhnlich geringe kritische Micellkonzentration und die Fähigkeit, die Oberflächenspannung des Wassers stark zu reduzieren, aus. In Ausnahmefällen werden jedoch unter dem Ausdruck Gemini-Tenside nicht nur dimere, sondern auch trimere Tenside verstanden.

Geeignete Gemini-Tenside sind beispielsweise sulfatierte Hydroxymischether oder Dimeralkohol-bis - und Trimeralkohol-tris-sulfate und -ethersulfate. Endgruppenverschlossene dimere und trimere Mischether zeichnen sich insbesondere durch ihre Bi- und Multifunktionalität aus. So besitzen die genannten endgruppenverschlossenen Tenside gute Netzeigenschaften und sind dabei schaumarm, so dass sie sich insbesondere für den Einsatz in maschinellen Wasch- oder Reinigungsverfahren eignen. Eingesetzt werden können aber auch Gemini-Polyhydroxyfettsäureamide oder Poly-Polyhydroxyfettsäureamide.

Die Menge an in den erfindungsgemäßen Mitteln enthaltenen Tensiden beträgt vorzugsweise 0,1 Gew.-% bis 50 Gew.-%, insbesondere 10 Gew.-% bis 40 Gew.-%, und besonders bevorzugt 20 Gew.-% bis 70 Gew.-%. Bevorzugt werden Mischungen aus anionischen und nichtionischen Tensiden eingesetzt.

Als Enzyme kommen insbesondere solche aus der Klasse der Hydrolasen, wie der Proteasen, Esterasen, Lipasen bzw. lipolytisch wirkenden Enzyme, Amylasen, Cellulasen bzw. andere Glycosylhydrolasen und Gemische der genannten Enzyme in Frage. Alle diese Hydrolasen tragen in der Wäsche zur Entfernung von Verfleckungen, wie protein-, fett- oder stärkehaltigen Verfleckungen, und Vergrauungen bei. Cellulasen und andere Glycosylhydrolasen können durch das Entfernen von Pilling und Mikrofibrillen zur Farberhaltung und zur Erhöhung der Weichheit des Textils beitragen. Zur Bleiche beziehungsweise zur Hemmung der Farbübertragung können auch Oxidoreduktasen eingesetzt werden.

Besonders gut geeignet sind aus Bakterienstämmen oder Pilzen, wie Bacillus subtilis, Bacillus licheniformis, Streptomyces griseus und Humicola insolens gewonnene enzymatische Wirkstoffe. Vorzugsweise werden Proteasen vom Subtilisin-Typ und insbesondere Proteasen, die aus Bacillus lentus gewonnen werden, eingesetzt. Dabei sind Enzymmischungen, beispielsweise aus Protease und Amylase oder Protease und Lipase bzw. lipolytisch wirkenden Enzymen oder Protease und Cellulase oder aus Cellulase und Lipase bzw. lipolytisch wirkenden Enzymen oder aus Protease, Amylase und Lipase bzw. lipolytisch wirkenden Enzymen oder Protease, Lipase bzw. lipolytisch wirkenden Enzymen und Cellulase, insbesondere jedoch protease- und/oder lipasehaltige Mischungen bzw. Mischungen mit lipolytisch wirkenden Enzymen von besonderem Interesse. Beispiele für derartige lipolytisch wirkende Enzyme sind die bekannten Cutinasen. Auch Peroxidasen oder Oxidasen haben sich in einigen Fällen als geeignet erwiesen. Zu den geeigneten Amylasen zählen insbesondere α-Amylasen, Iso-Amylasen, Pullulanasen und Pektinasen. Als Cellulasen werden vorzugsweise Cellobiohydrolasen, Endoglucanasen und β-Glucosidasen, die auch Cellobiasen genannt werden, bzw. Mischungen aus diesen eingesetzt. Da sich die verschiedenen Cellulase-Typen durch ihre CMCase- und Avicelase-Aktivitäten unterscheiden, können durch gezielte Mischungen der Cellulasen die gewünschten Aktivitäten eingestellt werden.

Der Anteil der Enzyme beziehungsweise Enzymmischungen kann beispielsweise etwa 0,1 bis 5 Gew.- %, vorzugsweise 0,1 bis etwa 3 Gew.-% betragen. Sie werden in erfindungsgemäßen Mitteln vorzugsweise in Teilchenform konfektioniert eingesetzt.

Als weitere Waschmittelbestandteile können Builder, Cobuilder, Soil repellents, alkalische Salze sowie Schauminhibitoren, Komplexbildner, Enzymstabilisatoren, Vergrauungsinhibitoren, optische Aufheller und UV-Absorber enthalten sein.

Als Builder kann beispielsweise feinkristalliner, synthetischer und gebundenes Wasser enthaltender Zeolith eingesetzt werden, vorzugsweise Zeolith A und/oder P. Als Zeolith P wird beispielsweise Zeolith MAP^{®} (Handelsprodukt der Firma Crosfield) besonders bevorzugt. Geeignet sind jedoch auch Zeolith X sowie Mischungen aus A, X und/oder P. Von besonderem Interesse ist auch ein cokristallisiertes Natrium/Kalium-Aluminiumsilicat aus Zeolith A und Zeolith X, welches als VEGOBOND AX^{®}(Handelsprodukt der Firma Condea) im Handel erhältlich ist. Der Zeolith kann vorzugsweise als sprühgetrocknetes Pulver zum Einsatz kommen. Für den Fall, dass der Zeolith als Suspension eingesetzt wird, kann diese geringe Zusätze an nichtionischen Tensiden als Stabilisatoren enthalten, beispielsweise 1 bis 3 Gew.-%, bezogen auf Zeolith, an ethoxylierten C₁₂-C₁₈-Fettalkoholen mit 2 bis 5 Ethylenoxidgruppen, C₁₂-C₁₄-Fettalkoholen mit 4 bis 5 Ethylenoxidgruppen oder ethoxylierten Isotridecanolen. Geeignete Zeolithe weisen eine mittlere Teilchengröße von weniger als 10 µm (Volumenverteilung; Meßmethode: Coulter Counter) auf und enthalten vorzugsweise 18 bis 22 Gew.-%, insbesondere 20 bis 22 Gew.-% an gebundenem Wasser. Daneben können auch Phosphate als Buildersubstanzen eingesetzt werden.

Geeignete Substitute bzw. Teilsubstitute für Phosphate und Zeolithe sind kristalline, schichtförmige Natriumsilicate der allgemeinen Formel NaMSiₓO₂ₓ₊₁ y H₂O, wobei M Natrium oder Wasserstoff bedeutet, x eine Zahl von 1,9 bis 4 und y eine Zahl von 0 bis 20 ist und bevorzugte Werte für x 2, 3 oder 4 sind. Bevorzugte kristalline Schichtsilicate der angegebenen Formel sind solche, in denen M für Natrium steht und x die Werte 2 oder 3 annimmt. Insbesondere sind sowohl β- als auch δ-Natriumdisilicate Na₂Si₂O₅ y H₂O bevorzugt.

Zu den bevorzugten Buildersubstanzen gehören auch amorphe Natriumsilicate mit einem Modul Na₂O : SiO₂ von 1 : 2 bis 1 : 3,3, vorzugsweise von 1 : 2 bis 1 : 2,8 und insbesondere von 1 : 2 bis 1 : 2,6, welche löseverzögert sind und Sekundärwascheigenschaften aufweisen. Die Löseverzögerung gegenüber herkömmlichen amorphen Natriumsilicaten kann dabei auf verschiedene Weise, beispielsweise durch Oberflächenbehandlung, Compoundierung, Kompaktierung/Verdichtung oder -durch Übertrobknung hervorgerufen worden sein. Im Rahmen dieser Erfindung wird unter dem Begriff "amorph" auch "röntgenamorph" verstanden. Dies heißt, dass die Silicate bei Röntgenbeugungsexperimenten keine scharfen Röntgenreflexe liefern, wie sie für kristalline Substanzen typisch sind, sondern allenfalls ein oder mehrere Maxima der gestreuten Röntgenstrahlung, die eine Breite von mehreren Gradeinheiten des Beugungswinkels aufweisen. Es kann jedoch sehr wohl sogar zu besonders guten Buildereigenschaften führen, wenn die Silicatpartikel bei Elektronenbeugungsexperimenten verwaschene oder sogar scharfe Beugungsmaxima liefern. Dies ist so zu interpretieren, dass die Produkte mikrokristalline Bereiche der Größe 10 bis einige Hundert nm aufweisen, wobei Werte bis max. 50 nm und insbesondere bis max. 20 nm bevorzugt sind. Insbesondere bevorzugt sind verdichtete/kompaktierte amorphe Silicate, compoundierte amorphe Silicate und übertrocknete röntgenamorphe Silicate.

Als Cobuilder brauchbare organische Gerüstsubstanzen sind beispielsweise die in Form ihrer Natriumsalze einsetzbaren Polycarbonsäuren, wobei unter Polycarbonsäuren solche Carbonsäuren verstanden werden, die mehr als eine Säurefunktion tragen. Beispielsweise sind dies Citronensäure, Adipinsäure, Bernsteinsäure, Glutarsäure, Äpfelsäure, Weinsäure, Maleinsäure, Fumarsäure, Zuckersäuren, Aminocarbonsäuren, Nitrilotriessigsäure (NTA) und deren Abkömmlinge sowie Mischungen aus diesen. Bevorzugte Salze sind die Salze der Polycarbonsäuren wie Citronensäure, Adipinsäure, Bernsteinsäure, Glutarsäure, Weinsäure, Zuckersäuren und Mischungen aus diesen.

Auch die Säuren an sich können eingesetzt werden. Die Säuren besitzen neben ihrer Builderwirkung typischerweise auch die Eigenschaft einer Säuerungskomponente und dienen somit auch zur Einstellung eines niedrigeren und milderen pH-Werts von Wasch- oder Reinigungsmitteln. Insbesondere sind hierbei Citronensäure, Bernsteinsäure, Glutarsäure, Adipinsäure, Gluconsäure und beliebige Mischungen aus diesen zu nennen. Weitere einsetzbare Säuerungsmittel sind bekannte pH-Regulatoren wie Natriumhydrogencarbonat und Natriumuhydrogensulfat.

Als Builder sind weiter polymere Polycarboxylate geeignet, dies sind beispielsweise die Alkalimetallsalze der Polyacrylsäure oder der Polymethacrylsäure, beispielsweise solche mit einer relativen Molekülmasse von 500 bis 70 000 g / mol.

Bei den für polymere Polycarboxylate angegebenen Molmassen handelt es sich, wie weiter oben schon erklärt wurde, im Sinne dieser Schrift um gewichtsmittlere Molmassen M_{w} der jeweiligen Säureform, die grundsätzlich mittels Gelpermeationschromatographie (GPC) bestimmt wurden, wobei ein UV-Detektor eingesetzt wurde. Die Messung erfolgte dabei gegen einen externen Polyacrylsäure-Standard, der aufgrund seiner strukturellen Verwandtschaft mit den untersuchten Polymeren realistische Molgewichtswerte liefert. Diese Angaben weichen deutlich von den Molgewichtsangaben ab, bei denen Polystyrolsulfonsäuren als Standard eingesetzt werden. Die gegen Polystyrolsulfonsäuren gemessenen Molmassen sind in der Regel deutlich höher als die in dieser Schrift angegebenen Molmassen.

Als Builder geeignete Polymere sind insbesondere Polyacrylate, die bevorzugt eine Molekülmasse von 2 000 bis 20 000 g / mol aufweisen. Aufgrund ihrer überlegenen Löslichkeit können aus dieser Gruppe wiederum die kurzkettigen Polyacrylate, die Molmassen von 2 000 bis 10 000 g / mol, und besonders bevorzugt von 3 000 bis 5 000 g / mol, aufweisen, bevorzugt sein.

Geeignete Polymere können auch Substanzen umfassen, die teilweise oder vollständig aus Einheiten aus Vinylalkohol oder dessen Derivaten bestehen.

Als Builder geeignet sind weiterhin copolymere Polycarboxylate, insbesondere solche der Acrylsäure mit Methacrylsäure und der Acrylsäure oder Methacrylsäure mit Maleinsäure. Als besonders geeignet haben sich Copolymere der Acrylsäure mit Maleinsäure erwiesen, die 50 bis 90 Gew.-% Acrylsäure und 50 bis 10 Gew.-% Maleinsäure enthalten. Ihre relative Molekülmasse, bezogen auf freie Säuren, beträgt im allgemeinen 2 000 bis 70 000 g / mol, vorzugsweise 20 000 bis 50 000 g / mol und insbesondere 30 000 bis 40 000 g / mol. Die (co-)polymeren Polycarboxylate können entweder als wäßrige Lösung oder vorzugsweise als Pulver eingesetzt werden.

Zur Verbesserung der Wasserlöslichkeit können die Polymere auch Allylsulfonsäuren, wie beispielsweise Allyloxybenzolsulfonsäure und Methallylsulfonsäure, als Monomer enthalten.

Insbesondere bevorzugt sind auch biologisch abbaubare Polymere aus mehr als zwei verschiedenen Monomereinheiten, beispielsweise solche, die als Monomere Salze der Acrylsäure und der Maleinsäure sowie Vinylalkohol bzw. Vinylalkohol-Derivate oder als Monomere Salze der Acrylsäure und der 2-Alkylallylsulfonsäure sowie Zuckerderivate enthalten.

Weitere als Builder geeignete Copolymere sind solche, die als Monomere vorzugsweise Acrolein und Acrylsäure/Acrylsäuresalze bzw. Acrolein und Vinylacetat aufweisen.

Weitere geeignete Buildersubstanzen sind Polyacetale, welche durch Umsetzung von Dialdehyden mit Polyolcarbonsäuren, welche 5 bis 7 C-Atome und mindestens 3 Hydroxylgruppen aufweisen, erhalten werden können. Bevorzugte Polyacetale werden aus Dialdehyden wie Glyoxal, Glutaraldehyd, Terephthalaldehyd sowie deren Gemischen und aus Polyolcarbonsäuren wie Gluconsäure und/oder Glucoheptonsäure erhalten.

Weitere geeignete organische Buildersubstanzen sind Dextrine, beispielsweise Oligomere bzw. Polymere von Kohlenhydraten, die durch partielle Hydrolyse von Stärken erhalten werden können. Die Hydrolyse kann nach üblichen, beispielsweise säure- oder enzymkatalysierten Verfahren durchgeführt werden. Vorzugsweise handelt es sich um Hydrolyseprodukte mit mittleren Molmassen im Bereich von 400 bis 500 000 g / mol. Dabei ist ein Polysaccharid mit einem Dextrose-Äquivalent (DE) im Bereich von 0,5 bis 40, insbesondere von 2 bis 30 bevorzugt, wobei DE ein gebräuchliches Maß für die reduzierende Wirkung eines Polysaccharids im Vergleich zu Dextrose, welche ein DE von 100 besitzt, ist. Brauchbar sind sowohl Maltodextrine mit einem DE zwischen 3 und 20 und Trockenglucosesirupe mit einem DE zwischen 20 und 37 als auch sogenannte Gelbdextrine und Weißdextrine mit höheren Molmassen im Bereich von 2 000 bis 30 000 g / mol.

Bei den oxidierten Derivaten derartiger Dextrine handelt es sich um deren Umsetzungsprodukte mit Oxidationsmitteln, welche in der Lage sind, mindestens eine Alkoholfunktion des Saccharidrings zur Carbonsäurefunktion zu oxidieren. Dabei handelt es sich um an C₆ und/oder unter Ringöffnung an C₂ / C₃ des Saccharidrings oxidierte Produkte. Ein an C₆ des Saccharidrings oxidiertes Produkt kann besonders vorteilhaft sein.

Auch Oxydisuccinate und andere Derivate von Disuccinaten, vorzugsweise Ethylendiamindisuccinat, sind weitere geeignete Cobuilder. Dabei wird Ethylendiamin-N,N'-disuccinat (EDDS) bevorzugt in Form seiner Natrium- oder Magnesiumsalze verwendet. Weiterhin bevorzugt sind in diesem Zusammenhang auch Glycerindisuccinate und Glycerintrisuccinate. Geeignete Einsatzmengen liegen in zeolithhaltigen und/oder silicathaltigen Formulierungen bei 3 bis 15 Gew.-%.

Weitere brauchbare organische Cobuilder sind beispielsweise acetylierte Hydroxycarbonsäuren bzw. deren Salze, welche gegebenenfalls auch in Lactonform vorliegen können und welche mindestens 4 Kohlenstoffatome und mindestens eine Hydroxygruppe sowie maximal zwei Säuregruppen enthalten.

Zusätzlich können die Mittel auch Komponenten enthalten, welche die Öl- und Fett-auswaschbarkeit aus Textilien positiv beeinflussen, sogenannte Soil repellents. Dieser Effekt wird besonders deutlich, wenn ein Textil verschmutzt wird, das bereits vorher mehrfach mit einem erfindungsgemäßen Waschmittel, das diese öl- und fettlösende Komponente enthält, gewaschen wurde. Zu den bevorzugten öl- und fettlösenden Komponenten zählen beispielsweise nichtionische Celluloseether wie Methylcellulose und Methylhydroxypropylcellulose mit einem Anteil an Methoxylgruppen von 15 bis 30 Gew.-% und an Hydroxypropoxylgruppen von 1 bis 15 Gew.-%, jeweils bezogen auf den nichtionischen Celluloseether, sowie die aus dem Stand der Technik bekannten Polymere der Phthalsäure und/oder der Terephthalsäure bzw. von deren Derivaten, insbesondere Polymere aus Ethylenterephthalaten und/oder Polyethylenglycolterephthalaten oder anionisch und/oder nichtionisch modifizierten Derivaten von diesen. Besonders bevorzugt von diesen sind die sulfonierten Derivate der Phthalsäure- und der Terephthalsäure-Polymere.

Beim Einsatz in maschinellen Waschverfahren kann es von Vorteil sein, den Mitteln übliche Schauminhibitoren zuzusetzen. Als Schauminhibitoren eignen sich beispielsweise Seifen natürlicher oder synthetischer Herkunft, die einen hohen Anteil an C₁₈-C₂₄-Fettsäuren aufweisen. Geeignete nichttensidartige Schauminhibitoren sind beispielsweise Organopolysiloxane und deren Gemische mit mikrofeiner, gegebenenfalls silanierter Kieselsäure sowie Paraffine, Wachse, Mikrokristallinwachse und deren Gemische mit silanierter Kieselsäure oder Bistearylethylendiamid. Mit Vorteilen werden auch Gemische aus verschiedenen Schauminhibitoren verwendet, z.B. solche aus Siliconen, Paraffinen oder Wachsen.

Ein erfindungsgemäßes Mittel kann fest oder flüssig sein. Flüssige Mittel sind vorzugsweise wasserhaltig. Der pH-Wert flüssiger erfindungsgemäßer Mittel liegt vorzugsweise zwischen 2 und 6, insbesondere zwischen 3 und 5,5 und besonders bevorzugt zwischen 3,5 und 5. Wasser kann in solchen erfindungsgemäßen Mitteln gewünschtenfalls in Mengen bis zu 90 Gew.-%, insbesondere 20 Gew.-% bis 75 Gew.-%, enthalten sein; gegebenenfalls können diese Bereiche jedoch auch über - oder unterschritten werden. Bevorzugte flüssige Mittel weisen Dichten von 0,5 bis 2,0 g / cm³, insbesondere 0,7 bis 1,5 g / cm³, auf. Die Dichtedifferenz zwischen den Phthalimidoperoxoalkansäureteilchen und der flüssigen Phase des Mittels beträgt vorzugsweise nicht mehr als 10 % der Dichte einer der beiden und ist insbesondere so gering, dass die Phthalimidoperoxoalkansäureteilchen und vorzugsweise auch gegebenenfalls sonstige in den Mitteln enthaltene Feststoffpartikel in der Flüssigphase schweben.

Als organische Lösungsmittel können insbesondere in flüssigen erfindungsgemäßen Mitteln vorzugsweise Polydiole, Ether, Alkohole, Ketone, Amide und/oder Ester, in Mengen von bis zu 80 Gew.-%, vorzugsweise 0,1 bis 70 Gew.-%, insbesondere 0,1 bis 60 Gew.-%, eingesetzt werden. Bevorzugt sind niedermolekulare polare Substanzen, wie beispielsweise Methanol, Ethanol, Propylencarbonat, Aceton, Acetonylaceton, Diacetonalkohol, Ethylacetat, 2-Propanol, Ethylenglykol, Propylenglykol, Glycerin, Diethylenglykol, Dipropylenglycolmonomethylether und Dimethylformamid bzw. deren Mischungen.

Vergrauungsinhibitoren haben die Aufgabe, den von der Faser abgelösten Schmutz in der Flotte suspendiert zu halten und so das Wiederaufziehen des Schmutzes zu verhindern. Hierzu sind wasserlösliche Kolloide meist organischer Natur geeignet, beispielsweise die wasserlöslichen Salze (co-)polymerer Carbonsäuren, Leim, Gelatine, Salze von Ethercarbonsäuren oder Ethersulfonsäuren der Stärke oder der Cellulose oder Salze von sauren Schwefelsäureestern der Cellulose oder der Stärke. Auch wasserlösliche, saure Gruppen enthaltende Polyamide sind für diesen Zweck geeignet. Weiterhin lassen sich lösliche Stärkepräparate und andere als die obengenannten Stärkeprodukte verwenden, z. B. abgebaute Stärke, Aldehydstärken usw. Auch Polyvinylpyrrolidon ist brauchbar. Bevorzugt werden jedoch Celluloseether, wie Carboxymethylcellulose (Na-Salz), Methylcellulose, Hydroxyalkylcellulose und Mischether, wie Methylhydroxyethylcellulose, Methylhydroxypropylcellulose, Methylcarboxymethylcellulose und deren Gemische, sowie Polyvinylpyrrolidon beispielsweise in Mengen von 0,1 bis 5 Gew.-%, bezogen auf die Mittel, eingesetzt.

Die Mittel können optische Aufheller wie z. B. Derivate der Diaminostilbendisulfonsäure bzw. deren Alkalimetallsalze enthalten. Geeignet sind z. B. Salze der 4,4'-Bis(2-anilino-4-morpholino-1,3,5-triazinyl-6-amino)stilben-2,2'-disulfonsäure oder gleichartig aufgebaute Verbindungen, die anstelle der Morpholino-Gruppe eine Diethanolaminogruppe, eine Methylaminogruppe, eine Anilinogruppe oder eine 2-Methoxyethylaminogruppe tragen. Weiterhin können Aufheller vom Typ der substituierten Diphenylstyryle anwesend sein, z.B. die Alkalisalze des 4,4'-Bis(2-sulfostyryl)-diphenyls, 4,4'-Bis(4-chlor-3-sulfostyryl)-diphenyls, oder 4-(4-Chlorstyryl)-4'-(2-sulfostyryl)-diphenyls. Auch Gemische der vorgenannten Aufheller können verwendet werden.

Daneben können auch UV-Absorber eingesetzt werden. Dies sind Verbindungen mit ausgeprägtem Absorptionsvermögen für Ultraviolettstrahlung, die als Lichtschutzmittel (UV-Stabilisatoren) sowohl zur Verbesserung der Lichtbeständigkeit von Farbstoffen und Pigmenten sowie von Textilfasern beitragen und auch die Haut des Trägers von Textilprodukten vor durch das Textil dringender UV-Einstrahlung schützen. Im Allgemeinen handelt es sich bei den durch strahlungslose Desaktivierung wirksamen Verbindungen um Derivate des Benzophenons, dessen Substituenten wie Hydroxy- und/oder AlkoxyGruppen sich meist in 2- und/oder 4-Stellung befinden. Des weiteren sind auch substituierte Benzotriazole geeignet, ferner in 3-Stellung phenylsubstituierte Acrylate (Zimtsäurederivate), gegebenenfalls mit Cyanogruppen in 2-Stellung, Salicylate, organische Nickel-Komplexe sowie Naturstoffe wie Umbelliferon und die körpereigene Urocansäure. In einer bevorzugten Ausführungsform absorbieren die UV-Absorber UV-A und UV-B-Strahlung sowie gegebenenfalls UV-C-Strahlung und strahlen mit Wellenlängen blauen Lichts zurück, so dass sie zusätzlich die Wirkung eines optischen Aufhellers haben. Bevorzugte UV-Absorber sind auch Triazinderivate, z. B. Hydroxyaryl-1,3,5-triazin, sulfoniertes 1,3,5-Triazin, o-Hydroxyphenylbenzotriazol und 2-Aryl-2H-benzotriazol sowie Bis(anilinotriazinylamino)stilbendisulfonsäure und deren Derivate. Als UV-Absorber können auch ultraviolette Strahlung absorbierende Pigmente wie Titandioxid eingesetzt werden.

Flüssige erfindungsgemäße Mittel können gewünschtenfalls gebräuchliche Verdickungsmittel und Anti-Absetzmittel sowie Viskositätsregulatoren wie Polyacrylate, Polycarbonsäuren, Polysaccharide und deren Derivate, Polyurethane, Polyvinylpyrrolidone, Rizinusölderivate, Polyaminderivate wie quaternisierte und/oder ethoxylierte Hexamethylendiamine sowie beliebige Mischungen hiervon, enthalten. Bevorzugte flüssige-Mittel-enthalten als Verdickungsmittel Xanthan-Gum und weisen bei Messungen mit einem Brookfield-Viskosimeter bei einer Temperatur von 20 °C und einer Scherrate von 20 min⁻¹ eine Viskosität zwischen 100 und 10 000 mPa·s auf.

Flüssige erfindungsgemäße Mittel können auch aus mindestens zwei, vorzugsweise genau zwei getrennt voneinander gehaltenen Teilzusammensetzungen bestehen, die in einem Mehrkammerbehältnis getrennt voneinander vorliegen, wobei sich in einer Kammer eine wasserhaltige Dispersion der teilchenförmigen Phthalimidoperoxoalkansäure, die einen Wirkstoff ausgewählt aus der Gruppe umfassend Zn-lonen, Phosphonocarbonsäuren, Phosphonsäuren, Phosphate, Polyasparaginsäuren, Fettamine, Tenside mit stickstoffhaltigen Kopfgruppen und deren Mischungen, enthält, befindet, und sich in der zweiten Kammer beziehungsweise den weiteren Kammern die übrigen Inhaltsstoffe der fertigen Wasch- beziehungsweise Reinigungsmittelzusammensetzung befinden. Die Korrosionsinhibitorwirkstoffe können prinzipiell auch in der zweiten Kammer enthalten sein, d.h. nicht in dergleichen Kammer, in welcher die Dispersion der teilchenförmigen Phthalimidoperoxoalkansäure enthalten ist.

Die Mittel können weitere typische Wasch- und Reinigungsmittelbestandteile wie Parfüme und/oder Farbstoffe enthalten, wobei solche Farbstoffe bevorzugt sind, die keine oder vernachlässigbare färbende Wirkung auf die zu waschenden Textilien haben. Bevorzugte Mengenbereiche der Gesamtheit der eingesetzten Farbstoffe liegen unter 1 Gew.-%, vorzugsweise unter 0,1 Gew.-%, bezogen auf das Mittel. Die Mittel können gegebenenfalls auch Weißpigmente wie z. B. TiO₂ enthalten.

Ein weiterer Gegenstand der Erfindung liegt in der Verwendung einer wasserhaltigen Dispersion einer teilchenförmigen Phthalimidoperoxoalkansäure, die Zn-Ionen aufweist gegebenenfalls zusätzlich Polycarboxylat enthält, zur Herstellung von insbesondere flüssigen Wasch- oder Reinigungsmitteln.

Ein weiterer Gegenstand der Erfindung liegt in der Verwendung von Zn-lonen, gegebenenfalls in Abmischung mit zusätzlich Polycarboxylat, zur Unterdrückung von Korrosionserscheinungen an Maschinenteilen bei der Textilwäsche in einer automatischen Waschmaschine bei Anwendung phthalimidoperoxoalkansäurehaltiger Waschmittel.

### Beispiele

### Beispiel 1: Mittel E1 und E2 fallen nicht unter die Ansprüche.

Bei dem Flüssigwaschmittel E1 handelte es sich um ein riechstoff- und tensidhaltiges Flüssigwaschmittel, welches auf einen pH-Wert von 5,0 eingestellt war, und einen Tensidanteil (anionisches und nichtionisches Tensid) von insgesamt rund 27 Gew.-% aufwies. E1 enthielt weiterhin 2,5 Gew.-% PAP-Granulat (Eureco®, Solvay) sowie 2 Gew.-% Hydroxyphosphono-Essigsäure (BioLab Water Additives), Gew.-% jeweils bezogen auf das gesamte Mittel. Weiterhin enthielt es neben Wasser Natriumsulfat, Natriumcitrat und Komplexbildner sowie Schauminhibitor und Verdicker. Außer dem PAP-Granulat waren keine weiteren Bleichmittel enthalten.

Bei dem Flüssigwaschmittel E2 handelte es sich um ein riechstoff- und tensidhaltiges Flüssigwaschmittel, welches auf einen pH-Wert von 5,0 eingestellt war, und einen Tensidanteil (anionisches und nichtionisches Tensid) von insgesamt rund 27 Gew.-% aufwies. E2 enthielt weiterhin 2,5 Gew.-% PAP-Granulat (Eureco®, Solvay) sowie 0,6 Gew.-% einer Phosphonsäure (Aquacid 1084 EX, Aquapharm Chemical, Indien) und 3 Gew:-% Polyacrylsäure-Natriumsalz M_{w} 4000 g/mol (Sokalan PA 25 CL, BASF), Gew.-% jeweils bezogen auf das gesamte Mittel. Weiterhin enthielt es neben Wasser Natriumsulfat, Natriumcitrat und Komplexbildner sowie Schauminhibitor und Verdicker. Außer dem PAP-Granulat waren keine weiteren Bleichmittel enthalten.

### Beispiel 2: Vergleichsbeispiele V1 und V2

Das Mittel V1 entsprach dem Mittel E1 mit dem Unterschied, dass V1 keine Phosphonsäure enthielt. Das Mittel V2 entsprach dem Mittel E2 mit dem Unterschied, dass V2 weder Phosphonsäure noch Polyacrylat enthielt. Diese fehlenden Bestandteile wurden durch Wasser ersetzt.

### Beispiel 3: Vergleichsbeispiel 3

Das Mittel V3 entsprach dem Mittel V2 mit dem Unterschied, dass V3 kein PAP-Granulat enthielt. Dieser Bestandteil wurde durch Wasser ersetzt.

### Beispiel 4: Durchführung der Korrosionsuntersuchungen

Korrosionsuntersuchungen wurden mit den oben beschriebenen Produkten V1, V2, V3, E1 und E2 in einer Dosierung von 80 g / 15 l Wasser auf folgende Weisen durchgeführt:
Praxisversuch: In einer Waschmaschine des Herstellers BSH wurden 50 Waschzyklen eines 60°C Buntwaschprogramms mit 3,5 kg Füllwäsche durchfahren, anschließend wurde der Heizstab und dessen Halterung ausgebaut und visuell auf Korrosionsspuren hin untersucht. Der Heizstab besteht aus Edelstahl Nirosta® 4301, der mit einer Ni-Schicht überzogen ist, die Halterung besteht ebenfalls aus Nirosta® 4301.

Modellversuch: In einem 17 l Wasser fassenden Gefäß aus Edelstahl mit Rühreinrichtung wurde ein mit einer Regelvorrichtung versehener Heizstab des Herstellers BSH (der Heizstab besteht aus Edelstahl Nirosta® 4301, der mit einer Ni-Schicht überzogen ist, die Halterung besteht gemäß einer XPS-Analyse aus einem Ni-freien Cr-Edelstahl.) mit der entsprechenden Halterung in Bodennähe waagerecht liegend eingebaut. Dieses Gefäß wurde 50 Mal jeweils für 1 Stunde mit den jeweils frischen Waschlaugen der zu testenden Produkte beschickt. Die Temperatur wurde mit dem Heizstab auf 70°C hochgefahren und konstant gehalten. Anschließend wurde der Heizstab mit den Halterungen ausgebaut und visuell auf Korrosionsspuren hin untersucht.

Der pH-Wert der Waschflotten betrug jeweils 7,0.

### Ergebnisse:

Bei Verwendung der Vergleichsrezepturen V1 oder V2 zeigten sich im Modellversuch bereits nach 10 Wasehzyklen erkennbare Korrosionsspuren in Form eines braunen Hofes um die Ni-Edelstahl-Kontaktstelle an der Heizstabhalterung. Nach 50 Waschzyklen war im Praxisversuch und im Modellversuch die Ni-Schicht des Heizstabes im Bereich der Heizstabhalterung abgetragen und der Halter deutlich angerostet. Zudem waren kleinere Rostspuren an anderen Stellen des Heizstabes erkennbar. Im Modellversuch waren eine deutliche Braunfärbung und Rauhigkeiten um die Kontaktstelle Ni-Edelstahl sichtbar.

Beim Einsatz der Vergleichsrezeptur V3 war keinerlei Korrosion erkennbar. Im Praxisversuch und im Modellversuch war der Heizstab nach 50 Waschzyklen im Wesentlichen noch blank.

Beim Einsatz der Rezepturen E1 oder E2 war die Ni-Edelstahl-Kontaktstelle nach 50 Zyklen im Modellversuch und auch im Praxisversuch völlig frei von Korrosionsspuren.

## Patentansprüche

1. Bleichmittelhaltiges Wasch- oder Reinigungsmittel, enthaltend eine teilchenförmige Phthalimidoperoxoalkansäure, **dadurch gekennzeichnet, dass** es Zn-lonen aufweist.

2. Mittel nach Anspruch 1, **dadurch gekennzeichnet, dass** es zusätzlich einen Wirkstoff ausgewählt aus der Gruppe umfassend Benzotriazol, Nitrat-lonen, Phosphonocarbonsäuren, Phosphonsäuren, Phosphate, Polyasparaginsäuren, Fettamine, Tenside mit stickstoffhaltigen Kopfgruppen und deren Mischungen aufweist.

3. Mittel nach Anspruch 1 oder 2, **dadurch gekennzeichnet, dass** es 0,5 Gew.-% bis 25 Gew.- %, insbesondere 1 Gew.-% bis 20 Gew.-% Phthalimidoperoxoalkansäure enthält.

4. Mittel nach einem der Ansprüche 1 bis 3, **dadurch gekennzeichnet, dass** die Phthalimidoperoxoalkansäure 6-Phthalimidoperoxohexansäure (PAP) ist.

5. Mittel-nach einem der Ansprüche 1 bis 4, **dadurch gekennzeichnet, dass** es 0,05 Gew.-% bis 4 Gew.-%, insbesondere 0,2 Gew.-% bis 2 Gew.-% Zinksalz enthält.

6. Mittel nach einem der Ansprüche 1 bis 5, **dadurch gekennzeichnet, dass** es bis zu 10 Gew.- %, insbesondere 2 Gew.-% bis 4 Gew.-% Phosphonocarbonsäure enthält.

7. Mittel nach einem der Ansprüche 1 bis 6, **dadurch gekennzeichnet, dass** es bis zu 10 Gew.- %, insbesondere 2 Gew.-% bis 4 Gew.-% Phosphonsäure enthält.

8. Mittel nach einem der Ansprüche 1 bis 7, **dadurch gekennzeichnet, dass** es zusätzlich 0,5 Gew.-% bis 15 Gew.-%, vorzugsweise 1 Gew.-% bis 10 Gew.-%, vorteilhafterweise 2 Gew.-% bis 8 Gew.-%, insbesondere 3 Gew.-% bis 6 Gew.-% Polycarboxylat enthält.

9. Mittel nach Anspruch 8, **dadurch gekennzeichnet, dass** als Polycarboxylate Polyacrylate enthalten sind, vorzugsweise solche mit gewichtsmittleren Molmassen M_{w} im Bereich kleiner 40000 g/mol, vorteilhafterweise kleiner 30000 g/mol, vorzugsweise kleiner 20000, bevorzugt im Bereich von 1000 bis 15000 g/mol, insbesondere im Bereich von 2000 bis 10000 g/mol, wobei die Molmassen über Gelpermeationschromatographie bestimmt werden.

10. Mittel nach einem der Ansprüche 1 bis 9, **dadurch gekennzeichnet, dass** es eine Mischung aus anionischen und nichtionischen Tensiden enthält und/oder dass es 0,1 Gew.-% bis 50 Gew.-%, insbesondere 10 Gew.-% bis 40 Gew.-% Tensid enthält.

11. Mittel nach einem der Ansprüche 1 bis 10, **dadurch gekennzeichnet, dass** es flüssig ist und einen pH-Wert im Bereich von 2 und 6, insbesondere von 3 bis 5,5 aufweist.

12. Mittel nach Anspruch 11, **dadurch gekennzeichnet, dass** die Dichten der Phthalimidoperoxoalkansäureteilchen und der flüssigen Phase des Mittels um nicht mehr als 10 % voneinander abweichen.

13. Mittel nach einem der Ansprüche 1 bis 12, **dadurch gekennzeichnet, dass** es flüssig ist und aus mindestens zwei, vorzugsweise genau zwei getrennt voneinander gehaltenen Teilzusammensetzungen besteht, die in einem Mehrkammerbehältnis getrennt voneinander vorliegen, wobei sich in einer Kammer eine wasserhaltige Dispersion der teilchenförmigen Phthalimidoperoxoalkansäure, die Zn-lonen aufweist, befindet, und sich in der zweiten Kammer beziehungsweise den weiteren Kammern die übrigen Inhaltsstoffe der fertigen Waschbeziehungsweise Reinigungsmittelzusammensetzung befinden.

14. Verwendung einer wasserhaltigen Dispersion einer teilchenförmigen Phthalimidoperoxoalkansäure, die Zn-lonen aufweist, zur Herstellung von insbesondere flüssigen Wasch- oder Reinigungsmitteln.

15. Verwendung von Zn-lonen zur Unterdrückung von Korrosionserscheinungen an Maschinenteilen bei der Textilwäsche in einer automatischen Waschmaschine bei Anwendung phthalimidoperoxoalkansäurehaltiger Waschmittel.

## Claims

1. A bleach-containing washing or cleaning agent containing a particulate phthalimidoperoxyalkanoic acid, **characterised in that** it comprises Zn ions.

2. An agent according to claim 1, **characterised in that** it additionally comprises an active ingredient selected from the group comprising benzotriazole, nitrate ions, phosphonocarboxylic acids, phosphonic acids, phosphates, polyaspartic acids, fatty amines, surfactants with nitrogenous head groups and mixtures thereof.

3. An agent according to claim 1 or claim 2, **characterised in that** it contains 0.5 wt.% to 25 wt.%, in particular 1 wt.% to 20 wt.% of phthalimidoperoxyalkanoic acid.

4. An agent according to any one of claims 1 to 3, **characterised in that** the phthalimidoperoxyalkanoic acid is 6-phthalimidoperoxyhexanoic acid (PAP).

5. An agent according to any one of claims 1 to 4, **characterised in that** it contains 0.05 wt.% to 4 wt.%, in particular 0.2 wt.% to 2 wt.% of zinc salt.

6. An agent according to any one of claims 1 to 5, **characterised in that** it contains up to 10 wt.%, in particular 2 wt.% to 4 wt.% of phosphonocarboxylic acid.

7. An agent according to any one of claims 1 to 6, **characterised in that** it contains up to 10 wt.%, in particular 2 wt.% to 4 wt.% of phosphonic acid.

8. An agent according to any one of claims 1 to 7, **characterised in that** it additionally contains 0.5 wt.% to 15 wt.%, preferably 1 wt.% to 10 wt.%, advantageously 2 wt.% to 8 wt.%, in particular 3 wt.% to 6 wt.% of polycarboxylate.

9. An agent according to claim 8, **characterised in that** it contains polyacrylates as the polycarboxylates, preferably those having weight-average molar masses M_{w} in the range of less than 40000 g/mol, advantageously of less than 30000 g/mol, preferably of less than 20000, preferably in the range from 1000 to 15000 g/mol, in particular in the range from 2000 to 10000 g/mol, the molar masses being determined by gel permeation chromatography.

10. An agent according to any one of claims 1 to 9, **characterised in that** it contains a mixture of anionic and nonionic surfactants and/or that it contains 0.1 wt.% to 50 wt.%, in particular 10 wt.% to 40 wt.% of surfactant.

11. An agent according to any one of claims 1 to 10, **characterised in that** it is liquid and has a pH value in the range from 2 and 6, in particular from 3 to 5.5.

12. An agent according to claim 11, **characterised in that** the densities of the phthalimidoperoxyalkanoic acid particles and of the liquid phase of the agent differ from one another by no more than 10%.

13. An agent according to any one of claims 1 to 12, **characterised in that** it is liquid and consists of at least two, preferably of exactly two, sub-compositions kept separately from one another, which are present separately from one another in a multi-chamber container, a hydrous dispersion of the particulate phthalimidoperoxyalkanoic acid which comprises Zn ions being present in one chamber, while the remaining ingredients of the finished washing or cleaning agent composition are present in the second chamber or the further chambers.

14. Use of a hydrous dispersion of a particulate phthalimidoperoxyalkanoic acid, which comprises Zn ions, for producing in particular liquid washing or cleaning agents.

15. Use of Zn ions for suppressing corrosion phenomena on machine parts in textile washing in an automatic washing machine using washing agents containing phthalimidoperoxyalkanoic acid.

## Revendications

1. Agent de lavage ou de nettoyage contenant de l'agent de blanchiment, contenant un acide phtalimidoperoxoalcanoïque particulaire, **caractérisé en ce qu'**il présente des ions Zn.

2. Agent selon la revendication 1, **caractérisé en ce qu'**il présente en outre une substance active choisie parmi le groupe comprenant le benzotriazole, des ions nitrates, des acides phosphonocarboxyliques, des acides phosphoniques, des phosphates, des acides polyaspartiques, des amines grasses, des agents tensioactifs comprenant des groupes de tête azotés, et leurs mélanges.

3. Agent selon la revendication 1 ou 2, **caractérisé en ce qu'**il contient de 0,5 % en poids à 25 % en poids, en particulier de 1 % en poids à 20 % en poids à l'acide phtalimidoperoxoalcanoïque.

4. Agent selon l'une quelconque des revendications 1 à 3, **caractérisé en ce que** l'acide phtalimidoperoxoalcanoïque est l'acide 6-phtalimidoperoxohexanoïque (PAP).

5. Agent selon l'une quelconque des revendications 1 à 4, **caractérisé en ce qu'**il contient de 0,05 % en poids à 4 % en poids, en particulier de 0,2 % en poids à 2 % en poids d'un sel de zinc.

6. Agent selon l'une quelconque des revendications 1 à 5, **caractérisé en ce qu'**il contient jusqu'à 10 % en poids, en particulier de 2 % en poids à 4 % en poids d'acide phosphonocarboxylique.

7. Agent selon l'une quelconque des revendications 1 à 6, **caractérisé en ce qu'**il contient jusqu'à 10 % en poids, en particulier de 2 % en poids à 4 % en poids d'acide phosphonique.

8. Agent selon l'une quelconque des revendications 1 à 7, **caractérisé en ce qu'**il contient en outre, de 0,5 % en poids à 15 % en poids, de préférence de 1 % en poids à 10 % en poids, de manière avantageuse de 2 % en poids à 8 % en poids, en particulier de 3 % en poids à 6 % en poids de polycarboxylate.

9. Agent selon la revendication 8, **caractérisé en ce qu'**il contient, à titre de polycarboxylates, des polyacrylates de préférence ceux qui possèdent des masses molaires moyennes en poids M_{w} dans la plage de valeurs inférieures à 40.000 g/mol, de manière avantageuse inférieures à 30.000 g/mol, de préférence inférieures à 20.000, de manière préférée dans la plage de 1.000 à 15.000 g/mol en particulier dans la plage de 2.000 à 10.000 g/mol, les masses molaires étant déterminées via une chromatographie par perméation du gel.

10. Agent selon l'une quelconque des revendications 1 à 9, **caractérisé en ce qu'**il contient un mélange d'agents tensioactifs anioniques et non ioniques et/ou **en ce qu'**il contient de 0,1 % en poids à 50 % en poids, en particulier de 10 % en poids à 40 % en poids d'agents tensioactifs.

11. Agent selon l'une quelconque des revendications 1 à 10, **caractérisé en ce qu'**il est liquide et **en ce qu'**il présente une valeur de pH dans la plage de 2 à 6, en particulier de 3 à 5,5.

12. Agent selon la revendication 11, **caractérisé en ce que** les densités des particules de l'acide phtalimidoperoxoalcanoïque et de la phase liquide de l'agent ne s'écartent pas l'une de l'autre à concurrence de plus de 10 %.

13. Agent selon l'une quelconque des revendications 1 à 12, **caractérisé en ce qu'**il est liquide et **en ce qu'**il est constitué par au moins deux, de préférence par précisément deux compositions partielles maintenues à l'état respectivement séparé, qui sont présentes de manière respectivement séparée dans un récipient à plusieurs chambres, une dispersion aqueuse de l'acide phtalimidoperoxoalcanoïque particulaire qui présente des ions Zn se trouvant dans une chambre, et les autres constituants de la composition d'agent de lavage respectivement d'agent de nettoyage prête à l'emploi se trouvant dans la deuxième chambre, respectivement dans les autres chambres.

14. Utilisation d'une dispersion aqueuse d'un acide phtalimidoperoxoalcanoïque particulaire qui présente des ions Zn pour la préparation d'agents de lavage ou de nettoyage en particulier liquides.

15. Utilisation d'ions Zn pour s'opposer à des phénomènes de corrosion sur des pièces de machines lors du lavage des textiles dans un lave-linge automatique en utilisant des détergents contenant de l'acide phtalimidoperoxoalcanoïque.
